# EUROPÄISCHE PATENTSCHRIFT

(11) **EP 0 339 066 B1**
(45) Veröffentlichungstag und Bekanntmachung des Hinweises auf die Patenterteilung: **22.07.1992**
(21) Anmeldenummer: 88909322.5
(22) Anmeldetag: 15.10.1988
(51) Int. Cl.: F27B 9/02, F27B 9/30, F27B 9/24, F27D 23/02

(54) **VERFAHREN UND VORRICHTUNG ZUM REINIGEN DER OBERFLÄCHE VON OFENROLLEN EINES ROLLENHERDOFENS**
PROCESS AND DEVICE FOR CLEANING THE SURFACE OF THE ROLLERS OF A ROLLER HEARTH FURNACE
PROCEDE ET DISPOSITIF DE NETTOYAGE DE LA SURFACE DES ROULEAUX D'UN FOUR A ROULEAUX

(30) Priorität: 23.10.1987 DE 3735949
(43) Veröffentlichungstag der Anmeldung: 02.11.1989
(73) Patentinhaber: Ruhrgas Aktiengesellschaft, 45117 Essen (DE)
(72) Erfinder: LAIQUDDIN, S., S., R., D-4270 Dorsten (DE); LENZE, Franz-Josef, D-4040 Neuss (DE)
(86) Internationale Anmeldenummer: EP8800925
(87) Internationale Veröffentlichungsnummer: WO8903967

(56) Entgegenhaltungen:
- EP-A- 0 033 845
- EP-A- 0 101 931
- DE-A- 2 242 108
- FR-A- 1 383 981

## Beschreibung

Die Erfindung betrifft ein Verfahren zum Reinigen der Oberfläche von Ofenrollen eines Rollenherdofens, Sowie eine Rollenherdofen- Anbage.

Bisher mußte der Rollenherdofen stillgesetzt und auf Raumtemperatur abgekühlt werden, wenn es erforderlich wurde, die Oberfläche der Ofenrollen zu reinigen. Dies brachte insbesondere bei langen Rollenherdöfen, deren Länge 100 m bis 150 m beträgt, erhebliche Stillstandszeiten in der Größenordnung von 8 bis 10 Tagen mit sich. Der Produktionsausfall war entsprechend groß.

In der FR-A- 1 383 981 ist ein aus einer Mehrzale von Ofenabschnitten Zusammengesetzter Tunnelofen beschrieber, bei welchem die einzelnen Ofenabschnitte in Reparafurstellung verfahrban und gegen einen Reserve-Ofenabschnitt austauschbar sind.

Der Erfindung liegt die Aufgabe zugrunde, die Stillstandszeiten des Rollenherdofens bei der Reinigung der Ofenrollen drastisch zu senken.

Hierzu ist das eingangs genannte Verfahren gekennzeichnet durch die Merkmale des Anspruchs 1.

Der Rollenherdofen muß also lediglich solange stillgesetzt werden, bis einer seiner Ofenabschnitte gegen einen vorgeheizten Ersatz-Ofenabschnitt ausgetauscht ist. Dabei ist es von wesentlicher Bedeutung, daß keinerlei Abkühl- oder Aufheizperioden anfallen. Die Stillstandszeiten lassen sich auf ca. 20 bis 30 Minuten vermindern.

Das erfindungsgemäße Verfahren spielt insbesondere bei Hochtemperaturprozessen eine Rolle, deren Temperaturbereich über ca. 700°C liegt. Das Durchlaufen oder Reversieren von Blechen oder Brammen führt dann nämlich dazu, daß sich durch das Mitbringen und Bilden von Zunder lamellenartige Aufschweißungen auf der Lauffläche der Ofenrollen aufbauen, die auch als Pickel oder Zunderpickel bezeichnet werden. Sie erzeugen Beschädigungen des zu behandelnden Gutes und müssen daher entfernt werden. Die Bildung der Pickel ist zeitabhängig. Man rechnet alle ein bis zwei Monate mit einer kompletten Reinigung.

Unter Anwendung des erfindungsgemäßen Verfahrens kann diese Reinigung zyklisch erfolgen. Besteht beispielsweise ein Rollenherdofen aus zwölf Ofenabschnitten von je 10 m Länge, so müssen im Schnitt zwei Ofenabschnitte pro Woche ausgetauscht und gereinigt werden.

Ein typisches Anwendungsgebiet stellt eine Contianlage für dünne Brammen dar. Die Brammen werden gegossen, durch den Rollenherdofen geführt und anschließend gewalzt. Da innerhalb des Ofens eine Beschleunigung der Brammen stattfinden muß, ist ein Ausweichen auf einen Gleichschrittofen, der das Problem der Zunderpickel nicht kennt, ausgeschlossen. Die Anlage arbeitet kontinuierlich rund um die Uhr. Lediglich beim Austausch einer leergelaufenen Gießpfanne gegen eine gefüllte Pfanne kommt es hin und wieder zu Stillstandszeiten. Diese betragen ca. 30 Minuten. Hier bietet das erfindungsgemäße Verfahren die einzige Möglichkeit, darüberhinausgehende Stillstandszeiten zu vermeiden.

Da der entnommene Ofenabschnitt nach der Reinigung seiner Ofenrollen auf Arbeitstemperatur vorgeheizt und als Ersatz-Ofenabschnitt bereitgehalten wird, bedarf es lediglich eines einzigen zusätzlichen Ofenabschnitts, um das erfindunsgemäße Verfahren praktizieren zu können.

Vorteilhaft kann der auf Arbeitstemperatur aufzuheizende Ofenabschnitt an die Ver- und Entsorgungssysteme für Wasser, Strom, Brennstoff, Abgas u. dgl. des Rollenherdofens angeschlossen werden. Das Aufheizen erfolgt also mit den ohnehin zum Ofenabschnitt gehörenden Ausrüstungen, wie Brennern u. dgl..

Um Wärmeverluste zu minimieren und ein Abkühlen der nahe den Stirnenden befindlichen Ofenrollen zu verhindern, sieht die Erfindung vor, daß das durch das Entnehmen des Ofenabschnitts aus dem Ofenverbund freiwerdende Stirnende jedes benachbarten Ofenabschnitts sowie die Stirnenden des auf Arbeitstemperatur vorzuheizenden Ersatz-Ofenabschnitts bis zu dessen Einfügen in den Ofenverbund verschlossen gehalten werden.

Die erfindungsgemäße Vorrichtung zum Reinigen der Oberfläche von Ofenrollen eines Rollenherdofens ist dadurch gekennzeichnet, daß der Rollenherdofen in eine Mehrzahl von lösbar miteinander verbundenen Ofenabschnitten unterteilt ist und daß sich parallel neben dem Rollenherdofen mindestens ein Schienenstrang erstreckt, auf dem mindestens ein zur Aufnahme mindestens eines Ofenabschnitts ausgelegter Wagen läuft. Dieser Wagen dient dazu, den entnommenen Ofenabschnitt abzutransportieren und den Ersatz-Ofenabschnitt heranzuführen. Dabei besteht die Möglichkeit, zwei Stellplätze auf dem Wagen vorzusehen, so daß beide Ofenabschnitte gleichzeitig aufgenommen werden können. In der Regel wird man mit zwei Wagen arbeiten.

Letzteres ist insbesondere dann der Fall, wenn eine Weiterbildung der Erfindung zum Einsatz kommt, die darin besteht, daß sich der Schienenstrang an jedem Ende mindestens um die Länge eines Ofenabschnitts über den Rollenherdofen hinaus erstreckt und daß an mindestens einem seiner Enden, vorzugsweise an beiden Enden, eine Vorheizstation vorgesehen ist. Auf diese Weise ist unabhängig von der Stelle, an der ein Austausch des Ofenabschnitts stattfinden soll, in jedem Falle ein extrem schnelles Auswechseln möglich.

Häufig verbieten es die räumlichen Gegebenheit, den Schienenstrang über die Enden des Rollenherdofens hinauszuführen. Um dennoch die an den beiden Enden des Rollenherdofens liegenden äußeren Ofenabschnitte problemlos auswechseln zu können, schlägt die Erfindung vor, daß neben dem Schienenstrang Abstellplätze für mindestens zwei Ofenabschnitte vorgesehen sind und daß an mindestens einem der Abstellplätze eine Vorheizstation angeordnet ist. Diese Ausführungsform bietet den zusätzlichen Vorteil, daß auf dem Schienenstrang ohne zusätzlichen Zeitaufwand mit einem einzigen Wagen gearbeitet werden kann.

Vorzugsweise sind die Ofenabschnitte je auf Rädern mindestens quer zur Durchlaufrichtung des Rollenherdofens verfahrbar.

Nach einem weiteren vorteilhaften Merkmal weisen die Ofenabschnitte je eine eigene Meß- und Regelanlage auf. Sie können also überall dort auf Versorgungssysteme Zugriff nehmen, wo letztere zugänglich sind, insbesondere über der gesamten Länge des Rollenherdofens.

Ferner sieht die Erfindung vor, daß die Ofenabschnitte je einen eigenen Rollenherdantrieb aufweisen. Es ist zwar bekannt, aus antriebstechnischen Gründen bei langen Rollenherdöfen den Rollenherdantrieb in Abschnitte zu unterteilen, jedoch dient dieses Merkmale im vorliegenden Falle dazu, die Demontage und Montage der lösbar miteinander verbundenen Ofenabschnitte einfacher und schneller zu gestalten.

Letzteres wird weiterhin dadurch gefördert, daß die Ofenabschnitte an ihren Stirnseiten je ein umlaufendes, in Axialrichtung nach außen offenes U-Profil tragen, in welchem ein umlaufendes, in Axialrichtung verschiebbares Faserpaket angeordnet ist. Soll die Verbindung eines Ofenabschnitts zum benachbarten Ofenabschnitt gelöst werden, so zieht man die Faserpakete ein. Dadurch entsteht ein Spalt, da sich die U-Profile nicht berühren. Bei der Montage werden die Faserpakete gegeneinander gedrückt, wodurch sie augenblicklich eine Abdichtung des Rollenherdofens herstellen.

Die Erfindung wird im folgenden anhand bevorzugter Ausführungsbeispiele der Vorrichtung im Zusammenhang mit der beiliegenden Zeichnung näher erläutert. Die Zeichnung zeigt in:
Fig. 1 einen schematischen Grundriß einer ersten Ausführungsform;
Fig. 2 einen schematischen Grundriß einer zweiten Ausführungsform;
Fig. 3 einen teil weise abgebrochenen Schnitt entlang der Linie III-III in Fig. 1.

Nach Fig. 1 ist ein Rollenherdofen 1 vorgesehen, der aus einzelnen Ofenabschnitten 2 besteht. Letztere sind lösbar miteinander verbunden. Parallel neben dem Rollenherdofen 1 erstreckt sich ein Schienenstrang 3, auf dem zwei Wagen 4 und 5 laufen. Der Schienenstrang erstreckt sich an beiden Enden um mehr als die Länge eines Ofenabschnitts über die Enden des Rollenherdofens hinaus. Dadurch wird sichergestellt, daß auch die am Ofenende liegenden Ofenabschnitte 2 ausgetauscht werden können.

Der Wagen 4 ist leer und steht bereit, den gegenüberliegenden Ofenabschnitt aufzunehmen. Der Wagen 5 steht in einer Vorheizstation 6 am rechten Ende des Schienenstranges 3. Ein auf ihm liegender Ersatz-Ofenabschnitt 7 ist an Ver- und Endsorgungssysteme 8 für Brennstoff, Wasser, Strom und Abgas angeschlossen. Es handelt sich um die Entsorgungssysteme des Rollenherdofens. Der Ersatz-Ofenabschnitt 7 ist unter Einsatz seiner eigenen Brenner auf Arbeitstemperatur vorgeheizt worden.

Am linken Ende des Schienenstranges 3 ist ebenfalls eine Vorheizstation 6 mit Ver- und Entsorgungssystemen 8 angeordnet.

Sobald der Wagen 4 den gegenüberliegenden Ofenabschnitt aufgenommen hat, bringt der Wagen 5 der Ersatz-Ofenabschnitt 7 vor die Leerstelle, woraufhin diese geschlossen wird. Der mit dem Wagen 4 abtransportierte Ofenabschnitt kann abkühlen, so daß sich anschließend die Reinigung der Rollen problemlos durchführen läßt. Während des Austausches bleiben sämtliche Stirnflächen der aufgeheizten Ofenabschnitte solange wie möglich verschlossen. Hierzu dienen nicht dargestellte Schotten.

Sobald die Rollen des mit dem Wagen 4 abtransportierten Ofenabschnitts gereinigt sind, wird dieser Ofenabschnitt zur linken Vorheizstation 6 gebracht und dort auf Arbeitstemperatur vorgeheizt.

Jeder Ofenabschnitt verfügt über seine eigene Meß- und Regelanlage 9, um überall dort auf Ver- und Entsorgungssysteme zugreifen zu können, wo letztere vorhanden sind.

Bei der Ausführungsform nach Fig. 2 endet der Schienenstrang beidseitig an den Enden des Rollenherdofens 1. Um dennoch einen Austausch der an den Enden liegenden Ofenabschnitte 2 vornehmen zu können, sind Abstellplätze 10 und 11 für Ofenabschnitte neben dem Schienenstrang 3 angeordnet. Die Abstellplätze 10 und 11 bilden gleichzeitig eine Vorheizstation 12 mit Ver- und Entsorgungssystemen 8′.

Sobald der Wagen 4 den gegenüberliegenden Ofenabschnitt aufgenommen hat, transportiert er ihn zum Abstellplatz 10 und übernimmt sodann den Ersatz-Ofenabschnitt 7 vom Abstellplatz 11. Er bringt ihn zurück zur Leerstelle, woraufhin diese geschlossen wird. Der auf dem Abstellplatz 10 abgesetzte Ofenabschnitt kühlt ab und wird anschließend gereinigt.

Wie schematisch in Fig. 2 angedeutet, verfügt jeder Ofenabschnitt über einen eigenen Rollenherdantrieb 13, wodurch das Entnehmen der Ofenabschnitte aus dem Ofenverbund und das Wiedereinfügen erleichtert und beschleunigt werden.

Demselben Zweck dient die Konstruktion nach Fig. 3. Im oberen Teil sind von zwei benachbarten Ofenabschnitten 2 die Decken 14 und 15 gezeigt. Die Stirnseiten der Ofenabschnitte tragen umlaufende, gegeneinander gerichtete U-Profile 16, in denen Faserpakete 17 verschieblich angeordnet sind. Sie stützen sich auf Metallplatten 18 ab.

Fig. 3 zeigt die Dichtposition, in denen die Faserpakete 17 gegeneinander gepreßt sind. Zur Herausnahme eines der Ofenab schnitte 2 werden die Faserpakete 17 in die U-Profile 16 zurückgezogen. Die Trennung kann dann ohne weiteres vollzogen werden, da ein entsprechender Abstand zwischen den U-Profilen vorhanden ist.

Im unteren Teil von Fig. 3 sind die Böden 19 und 20 der beiden Ofenabschnitte 2 dargestellt. An den Böden sind nach unten gerichtete Konsolen 21 befestigt, die, wie schematisch gezeigt, zur Lagerung von Rädern 22 dienen. Auf diesen Rädern ist jeder Ofenabschnitt 2 quer zur Durchlaufrichtung des Rollenherdofens 1 verfahrbar. Er kann aus dem Ofenverbund heraus auf den Wagen 4 und von diesem gegebenenfalls auf einen der Abstellplätze 10, 11 geschoben werden.

Darüberhinaus besteht die Möglichkeit, die Anordnung so zu variieren, daß die Ofenabschnitte 2 auch in Durchlaufrichtung des Rollenherdofens 1 verfahrbar sind. Sie können dann von einem der Wagen 4, 5 auf den anderen bzw. von einem der Abstellplätze 10, 11 auf den anderen verfahren werden.

## Patentansprüche

1. Verfahren zum Reinigen der Oberfläche von Ofenrollen eines Rollenherdofens (1),
dadurch gekennzeichnet,
daß mindestens einer aus einer Mehrzahl von Ofenabschnitten (2), die zur Bildung des Rollenherdofens (1) lösbar miteinander verbunden sind und die jeweils eine Mehrzahl von Ofenrollen enthalten, aus dem Ofenverbund quer zur Durchlaufrichtung des Rollenherdofens (1) entnommen wird,
daß ein auf Arbeitstemperatur vorgeheizter Ersatz-Ofenabschnitt (7) anstelle des entnommenen Ofenabschnitts (2) in den Ofenverbund eingefügt und an Ver- und Entsorgungssysteme (8) für Wasser, Strom, Brennstoff, Abgas und dergleichen angeschlossen wird,
daß der entnommene Ofenabschnitt (2) auf eine das Reinigen seiner Ofenrollen zulassende Temperatur abgekühlt und deren Reinigung durchgeführt wird und
daß der entnommene Ofenabschnitt (2) anschließend auf Arbeitstemperatur vorgeheizt und als Ersatz-Ofenabschnitt (7) bereitgehalten wird, wobei das durch das Entnehmen des Ofenabschnitts (2) aus dem Ofenverbund freiwerdende Stirnende jedes benachbarten Ofenabschnitts (2) sowie die Stirnenden des auf Arbeitstemperatur vorzuheizenden Ersatz-Ofenabschnitts (7) bis zu dessen Einfügen in den Ofenverbund verschlossen gehalten werden.

2. Rollenherdofen-Anlage mit einem Rollenherdofen (1),
dadurch gekennzeichnet,
daß der Rollenherdofen (1) in eine Mehrzahl von lösbar miteinander verbundenen Ofenabschnitten (2) unterteilt ist und daß sich parallel neben dem Rollenherdofen (1) mindestens ein Schienenstrang (3) erstreckt, auf dem mindestens ein zur Aufnahme mindestens eines Ofenabschnitts (2, 7) ausgelegter Wagen (4,5) läuft.

3. Rollenherdofen-Anlage nach Anspruch 2,
dadurch gekennzeichnet,
daß sich der Schienenstrang (3) an jedem Ende mindestens um die Länge eines Ofenabschnitts (2) über den Rollenherdofen (1) hinaus erstreckt und daß an mindestens einem seiner Enden, vorzugsweise an beiden Enden, eine Vorheizstation (6) angeordnet ist.

4. Rollenherdofen-Anlage nach Anspruch 2 oder 3,
dadurch gekennzeichnet,
daß neben dem Schienenstrang (3) Abstellplätze für mindestens zwei Ofenabschnitte vorgesehen sind, und daß an mindestens einem der Abstellplätze eine Vorheizstation (12) angeordnet ist.

5. Rollenherdofen-Anlage nach einem der Ansprüche 2 bis 4,
dadurch gekennzeichnet,
daß die Ofenabschnitte (2) je auf Rädern (22) mindestens quer zur Durchlaufrichtung des Rollenherdofens (1) verfahrbar sind.

6. Rollenherdofen-Anlage nach einem der Ansprüche 2 bis 5,
dadurch gekennzeichnet,
daß die Ofenabschnitte (2) je eine eigene Meß- und Regelanlage (9) aufweisen.

7. Rollenherdofen-Anlage nach einem der Ansprüche 2 bis 6,
dadurch gekennzeichnet,
daß die Ofenabschnitte (2) je einen eigenen Rollenherdantrieb (13) aufweisen.

8. Vorrichtung nach einem der Ansprüche 2 bis 7,
dadurch gekennzeichnet, daß die Ofenabschnitte (2) an ihren Stirnseiten je ein umlaufendes, in Axialrichtung nach außen offenes U-Profil tragen, in welchem ein umlaufendes, in Axialrichtung verschiebbares Faserpaket (17) angeordnet ist.

## Claims

1. A method for cleaning the surface of furnace rollers of a roller-hearth furnace (1),
characterized in that
at least one of a multiplicity of furnace sections (2), which are detachably assembled to form the roller-hearth furnace (1) and which each contain a multiplicity of furnace rollers, is removed from the furnace assembly in a direction which is transverse to the direction of travel through the roller-hearth furnace (1),
that a replacement furnace section (7) preheated to operating temperature is inserted into the furnace assembly to replace the furnace section (2) so removed and connected to the supply and disposal systems (8) for water, electricity, fuel, flue gas etc.,
that the furnace section (2) so removed is cooled to a temperature allowing its furnace rollers to be cleaned and that their cleaning is carried out and
that the furnace section (2) so removed is thereupon preheated to operating temperature and kept ready as a replacement furnace section (7), the faces of each adjacent furnace section (2) exposed by the removal of the furnace section (2) from the furnace assembly and the faces of the replacement furnace section (7) to be preheated to operating temperature being kept closed until integration of said replacement furnace section (7) into the furnace assembly.

2. A roller-hearth furnace plant with a roller-hearth furnace (1)
characterized in that
the roller-hearth furnace (1) is subdivided into a multiplicity of detachably assembled furnace sections (2) and that at least one stretch of rails (3) runs parallel to the roller-hearth furnace (1), at least one car (4, 5) designed to accommodate at least one furnace section (2, 7) running on said stretch of rails (3).

3. A roller-hearth furnace plant according to claim 2,
characterized in that
the stretch of rails (3) extends at each end beyond the roller-hearth furnace (1) by at the least the length of a furnace section (2) and that a preheating station (6) is arranged at at least one of the stretch of rails ends, preferably at both ends.

4. A roller-hearth furnace plant according to claim 2 or 3,
characterized in that
holding stations for at least two furnace sections are arranged adjacent to the stretch of rails (3) and that a preheating station (12) is arranged at at least one of said holding stations.

5. A roller-hearth furnace plant according to any one of claims 2 through 4
characterized in that
each of the furnace sections (2) is moveable on wheels (22) at least in a direction which is transverse to the direction of travel through the roller-hearth furnace (1).

6. A roller-hearth furnace plant according to any one of claims 2 through 5
characterized in that
each furnace section (2) has its own metering and control system (9).

7. A roller-hearth furnace plant according to any one of claims 2 through 6
characterized in that
each furnace section (2) has its own roller-hearth drive (13).

8. A device according to any one of claims 2 through 7
characterized in that each of the faces of the furnace sections (2) is provided with a channel around its circumference outwardly open in the axial direction wherein a fibre module (17) displaceable in the axial direction is arranged around the circumference.

## Revendications

1. Procédé de nettoyage de la surface des rouleaux d'un four à rouleaux (1),
caractérisé par le fait
qu'au moins une d'un nombre donné de sections de four (2), interconnectées de façon amovible pour former un four à rouleaux (1) et munies d'un nombre donné de rouleaux est sortie de l'ensemble interconnecté transversalement au sens de passage du four à rouleaux (1),
qu'une section de rechange (7) préchauffée à la température de fonctionnement est insérée dans l'ensemble interconnecté du four à la place de la section ainsi sortie (2) et raccordée au système d'alimentation et d'évacuation (8) d'eau, d'électricité, de combustible, de fumées etc.,
que la section ainsi sortie (2) est refroidie à une température permettant le nettoyage des rouleaux et que ce nettoyage est effectué,
que la section ainsi sortie (2) est ensuite préchauffée à la température de fonctionnement et maintenue prête comme section de rechange (7), la partie frontale de chaque section de four (2) adjacente, dégagée par la sortie d'une des sections (2) de l'ensemble interconnecté du four, ainsi que les parties frontales de la section de rechange qui doit être préchauffée à la température du four étant maintenu fermées jusqu'à ce que la section de rechange aura été intégrée dans l'ensemble interconnecté du four.

2. Installation de four à rouleaux comportant un four à rouleaux (1),
caractérisée par le fait que
le four à rouleaux (1) est divisé en un nombre donné de sections de four (2) connectées les unes avec les autres de façon amovible et que parallèlement au four à rouleaux (1) est posé au moins un tronçon de rails (3) sur lequel roule au moins un chariot (4, 5) conçu pour recevoir au moins une section de four (2, 7).

3. Installation de four à rouleaux selon la revendication 2,
caractérisée par le fait que
le tronçon de rails (3) dépasse le four à rouleaux (1) de chaque côté d'un longueur d'au moins une section de four (2) et qu'un poste de préchauffage (6) est installé au moins à l'une des extrémités et de préférence aux deux extrémités du tronçon de rails.

4. Installation de four à rouleaux selon l'une quelconque des revendications 2 ou 3,
caractérisée par le fait
qu'à côté du tronçon de rails (3) sont prévues des aires de maintien pour au moins deux sections de four et qu'au moins une des aires de maintien est équipée d'un poste de préchauffage (12).

5. Installation de four à rouleaux selon l'une quelconque des revendications 2 à 4,
caractérisée par le fait que
chaque section de four (2) est déplaçable sur rouleaux (22) au moins transversalement au sens de passage du four (1).

6. Installation de four à rouleaux selon l'une quelconque des revendications 2 à 5,
caractérisée par le fait que
chaque section de four (2) est dotée de sa propre installation de mesure et de réglage (9).

7. Installation de four à rouleaux selon l'une quelconque des revendications 2 à 6,
caractérisée par le fait que
chaque section de four (2) est dotée de son propre entraînement (13).

8. Installation de four à rouleaux selon l'une quelconque des revendications 2 à 7,
caractérisée par le fait que chacune des parties frontales des sections de four (2) est entourée d'un profil en U circonférentiel s'ouvrant vers l'extérieur dans le sens axial et dans lequel est logé un module de fibres (17) circonférentiel déplaçable dans le sens axial.
